# EUROPÄISCHE PATENTSCHRIFT

(11) **EP 1 542 319 B1**
(45) Veröffentlichungstag und Bekanntmachung des Hinweises auf die Patenterteilung: **07.02.2007**
(21) Anmeldenummer: 04024474.1
(22) Anmeldetag: 14.10.2004
(51) Int. Cl.: H01R 13/41, H01R 24/00, H01R 13/627, H01R 13/658, H01R 43/16

(54) **Elektrische Steckvorrichtung bzw. Steckverbindung**
Electrical connector and plug-in connection
Connecteur et connexion électrique

(30) Priorität: 10.12.2003 DE 10358078
(43) Veröffentlichungstag der Anmeldung: 15.06.2005
(62) Teilanmeldung aus: 06022897.0
(73) Patentinhaber: Lumberg Connect GmbH & Co. KG, 58579 Schalksmühle (DE)
(72) Erfinder: Richter, Michael, 58579 Schalksmühle (DE)
(74) Vertreter: Ostriga, Sonnet, Wirths & Roche

(56) Entgegenhaltungen:
- EP-A- 0 820 123
- EP-A- 0 871 261
- DE-C1- 10 104 288

## Beschreibung

Die Erfindung betrifft eine elektrische Steckvorrichtung, insbesondere für I/O-Schnittstellen an Mobiltelefonen, Kleincomputern od. dgl. Geräten, die eine Gerätebuchse zur Aufnahme der insbesondere als Stecker wie z.B. Geräte- oder Kabelstecker ausgebildeten Steckvorrichtung umfassen, wobei die Steckvorrichtung einen Isolierstoffkörper und eine Vielzahl von, in wenigstens einer Kontaktreihe angeordneten Kontakten mit Kontaktzonen zur elektrischen Kontaktierung von Kontakten der Gerätebuchse umfasst, wobei die als Flachkontakte ausgebildeten Kontakte jeweils einen Leiteranschluss-Abschnitt; einen Einspannabschnitt und einen federnden, die Kontaktzone aufweisenden Kontaktschenkel in bezüglich der Steckrichtung der Steckvorrichtung aufeinander folgender Anordnung aufweisen und mit ihren Schmalkanten nebeneinander angeordnet sind.

Die Erfindung geht aus von einer Steckvorrichtung, wie sie beispielsweise in DE 101 04 288 C1 dargestellt und beschrieben ist. Zum einschlägigen Stand der Technik zählen auch die von der Patentinhaberin vertriebenen Steckverbinder entsprechend der genannten Patentschrift.

Ein für vorliegende Erfindung bedeutendes Wesensmerkmal des Standes der Technik besteht innerhalb der Steckvorrichtung in der Anordnung der schmalen, länglichen Kontakte, die aus Feder- oder Kontaktblech hergestellt sind und in der Steckvorrichtung in wenigstens einer Ebene etwa kammartig vorgesehen sind. Dabei liegen die Kontakte mit ihren Breitseiten in derselben Ebene und mit ihren Schmalseiten nebeneinander. An ihren in Steckrichtung der Steckvorrichtung vorderen Bereichen weisen die Kontakte Kontaktzonen auf, die die zugehörigen Kontakte der Gerätebuchse druckschlüssig und damit elektrisch leitend beaufschlagen, wenn die Steckvorrichtung in die Gerätebuchse eingesteckt ist.

Bei den eingangs erwähnten I/O-Schnittstellen handelt es sich um steckbare elektrische Anschlüsse, über die beispielsweise ein Mobiltelefon an eine Freisprechanlage, ein Akkuladegerät oder ein Datenkabel zur Verbindung des Telefons mit einem PC angeschlossen werden kann. Im Zuge fortschreitender Miniaturisierung solcher Geräte, in denen trotz ständiger Verkleinerung der Geräte mehr technische Finessen untergebracht werden, steht für die Anordnung von I/O-Schnittstellen immer weniger Raum zur Verfügung. Es besteht daher ein dringendes Bedürfnis, die I/O-Schnittstellen und - damit verbunden - die Steckvorrichtungen bzw. Steckverbinder ebenfalls einer noch stärkeren Miniaturisierung zu unterziehen.

Da die Kontakte der Steckvorrichtungen und Steckverbinder aus federnde Eigenschaften aufweisendem Kontaktmetall z.B. ausgestanzt und durch Biegen in die erforderliche bzw. gewünschte Konfiguration gebracht werden müssen, lassen sich solche Kontakte über ein gewisses Maß hinaus kaum noch verkleinern. Das Erfordernis, dass die Kontakte trotz ihrer Kleinheit noch beachtliche Kontaktkräfte aufbringen müssen, steht einer weiteren nennenswerten Kontaktminiaturisierung entgegen. Immerhin ist man beim Stand der Technik bereits bei Kontaktrastem von ca. 1 mm und sogar darunter angelangt.

Aufgabe der vorliegenden Erfindung ist es, eine Steckvorrichtung bzw. Steckverbindung vorzuschlagen, die bei hohem Miniaturisierungsgrad und großer Poldichte eine zuverlässige elektrische Kontaktierung gewährleistet sowie durch geschickte Kontaktanordnung die Verwendung sehr klein bauender Gerätebuchsen gestattet.

Ferner wird auf die EP 0 820 123 A2 verwiesen, die die Merkmale des Oberbegriffs von Anspruch 1 offenbart.

Die Erfindung löst diese Aufgabe bei einer Steckvorrichtung mit den Merkmalen des Anspruchs 1.

Der wesentliche Kern der Erfindung besteht demnach darin, die Einspannabschnitte (sowie ggf. die Leiteranschluss-Abschnitte) der Kontakte in der Steckvorrichtung in wenigstens zwei Ebenen unterzubringen. Dabei lässt sich die Erfindung von der Überlegung leiten, dass das Erfordernis einer extrem kleinen Gerätebuchse nicht unbedingt auch eine extrem kleine Steckvorrichtung erfordert. Es ist aus Platzgründen nicht zwingend nachteilig, wenn - infolge der Anordnung der Kontakte in wenigstens zwei Ebenen - die Steckvorrichtung ein wenig an Volumen zunimmt, zumal sie ja stets nur vorübergehend an das Gerät angesteckt bzw. das Gerät mit ihr verbunden wird.

Aus der Erfindung resultiert vor allem der Vorteil, dass die Einspannabschnitte relativ breit und somit, insbesondere auch im Interesse der aufzubringenden Kontaktfederkräfte, stabil ausgeführt und besonders sicher im Isolierkörper der Steckvorrichtung gehalten bzw. verankert sein können. Demgegenüber können die Kontaktschenkel in einer die gewünscht schmale Bauweise der Gerätebuchse berücksichtigenden Feinheit ausgeführt sein.

Gemäß einer Weiterbildung der Erfindung ist vorgesehen, dass jeder zweite Kontakt einer Kontaktreihe derart verformt ist, dass die Einspannabschnitte aller Kontakte abwechselnd in jeweils einer von zwei unterschiedlichen Ebenen angeordnet sind. Dabei können die verformten Kontakte je mindestens eine Verkröpfung aufweisen. Bezogen auf eine bisher in einer Ebene vorgesehene Kontaktanordnung sind nunmehr zumindest deren Einspannabschnitte z.B. in zwei Parallelebenen angeordnet. In jeder der beiden Ebenen stellt der Isolierstoffkörper problemlos die erforderlichen Halterungen, wie z.B. Einschubtaschen oder -kammern, zur Festlegung der Kontakte bereit. Verglichen mit einer herkömmlichen Steckvorrichtung braucht die Bauhöhe bei ansonsten unveränderter Auslegung lediglich um das Abstandsmaß der beiden genannten Ebenen vergrößert zu werden.

Entsprechend einer Ausführungsform verschmälert sich der Kontakt in einem Übergangsbereich zwischen seinem Einspannabschnitt und dem Kontaktschenkel, so dass z.B. die für die Einhaltung der erforderlichen Kriech- und Luftstrecken maßgeblichen Kontaktabstände in der Gerätebuchse ohne weiteres eingehalten werden können.

Bei einer weiteren Ausführungsform ist vorgesehen, dass eine Verkröpfung eines Kontakts in einem Bereich ausgebildet ist, in dem sich die Kontaktfeder vom Einspannabschnitt zum federnden Kontaktabschnitt hin verjüngt.

Die Breite der Einspannabschnitte jedes Kontakts kann im wesentlichen dem Kontaktraster entsprechen.

Im Sinne vereinfachter Leiteranschlüsse innerhalb der Steckvorrichtung kann eine weitere Verkröpfung eines Kontakts in einem Bereich zwischen seinem Einspannabschnitt und dem freien Ende seines Leiteranschluss-Abschnitts vorgesehen sein, wobei der an die weitere Verkröpfung anschließende Leiteranschluss-Abschnitt eine weitere Ebene definiert, die einen größeren Abstand von der Ebene der unverkröpften Kontakte aufweist als die verkröpften Kontakte. Schließlich können die Leiteranschluss-Abschnitte jeweils zweier aufeinander folgender Kontakte einer Kontaktreihe unterschiedlich lang sein bzw. unterschiedlichen Abstand von den jeweiligen Einspannabschnitten aufweisen.

Sodann wird eine elektrische Steckverbindung beschrieben, die nicht Teil der Erfindung ist, und zwar insbesondere für I/O-Schnittstellen an Mobiltelefonen, Kleincomputern od. dgl. Geräten, umfassend eine Gerätebuchse und einen dazu passenden Stecker wie Geräte- oder Kabelstecker, wobei die Gerätebuchse ein an einer Leiterplatte anzubringendes Kunststoffgehäuse umfasst, in dem Kontakte zur elektrisch leitenden Verbindung zwischen Kontakten des Steckers und Leiterbahnen der Leiterplatte aufgenommen sind, wobei ferner der Stecker zum Einführen in eine angepasste Steckaufnahme der Gerätebuchse frontseitig einen Steckansatz aufweist, der zumindest an einer seiner Flächen mit wenigstens einem federnd nachgiebigen Rastorgan wie Rastnase versehen ist, welches mit einem Gegenrastorgan wie Rastschulter in der Steckaufnahme der Gerätebuchse als lösbare Verrastung der Steckverbindung zusammenwirkt, wobei das Rastorgan von einer Ausprägung aus einem Streifen ausgeformt ist, der mittels Längsfreischnitten aus einem Federblech freigestellt ist, mit beiden Schmalenden jedoch stoffschlüssig mit dem Federblech verbunden bleibt, entsprechend DE 101 04 288 C1.

Während dort die Rastorgane aus demjenigen Abschnitt des Federblechs ausgebildet sind, welcher der den Kontakten gegenüberliegende Breitseite des Steckansatzes zugeordnet ist, sind nunmehr die Rastorgane an den Schmalseiten des Federblechs vorgesehen, so dass die Gerätebuchse besonders schmal bzw. niedrig ausgeführt sein kann. Die Anordnung der Rastorgane an den Schmalseiten führt gegenüber einer breitseitigen Anordnung auch zu einer Volumenreduzierung des Querschnitts der Steckverbindung.

Eine Besonderheit besteht darin, dass das jeweilige Gegenrastorgan von einem aus einem Blech der Gerätebuchse ausgeschnittenen Fenster gebildet ist, wobei ein das Fenster freistellender Blechstreifen als Schutzblech außen vor das Fenster gezogen ist. Im Unterschied zu bekannten Rastungen, die ein ringsum ausgestanztes Fenster umfassen, wird hier das Material, das zur Bildung des Fensters aus dem Blech geschnitten wird, nicht entfernt, sondern verbleibt als Zunge mit seiner Zungenwurzel am Blech und wird außen vor das Fenster geführt, wo es einen Schutz bildet gegen den Austritt von Partikeln oder Verunreinigungen aus dem Fenster, die in das Gerät fallen und dort zu Betriebsstörung führen könnten.

Im übrigen versteht sich die Erfindung am besten anhand der nachfolgenden Beschreibung eines in den Zeichnungen dargestellten Ausführungsbeispiels. Darin zeigen:
- Fig. 1: eine perspektivische Ansicht einer Steckverbindung, die eine Gerätebuchse und als Steckvorrichtung einen Kabelstecker umfasst,
- Fig. 2: eine perspektivische Ansicht nur der Buchse und des Steckansatzes der Steckvorrichtung nach Fig. 1,
- Fig. 3: die Ansicht nach Fig. 2 mit gekuppelter Steckverbindung, wobei die Gerätebuchse teilweise ausgeschnitten ist,
- Fig. 4: eine Unteransicht unter den Steckansatz der Steckvorrichtung, jedoch ohne Isolierstoffgehäuse bzw. Gehäuseumspritzung.
- Fig. 5: einen Querschnitt gemäß Schnittlinie V-V in Fig. 4,
- Fig. 6: einen Längsschnitt durch einen Kontakt ersten Typs gemäß Schnittlinie VI-VI in Fig. 4,
- Fig. 7: einen Längsschnitt durch einen Kontakt zweiten Typs gemäß Schnittlinie VII-VII in Fig. 4, kontaktiert mit den Kontakten der Gerätebuchse,
- Fig. 8: eine Aufsicht auf zwei benachbarte Kontakte mit Blickrichtung entsprechend Fig. 4.
- Fig. 9: eine Seitenansicht zweier benachbarter Kontakte mit Blickrichtung entsprechend Fig. 6 oder 7,
- Fig. 10: eine perspektivische Ansicht zweier benachbarter Kontakte, deren Kontaktzonen Kontakte einer Gerätebuchse beaufschlagen, und
- Fig. 11: eine erheblich vergrößerte Darstellung der Verriegelung zwischen der Steckvorrichtung und der Gerätebuchse.

Zu der insgesamt mit 10 bezeichneten Steckverbindung gehören ein Stecker 11 als Steckvorrichtung sowie eine Gerätebuchse 12.

Die Gerätebuchse 12 ist zum Einbau in ein elektronisches Gerät, z.B. ein Mobiltelefon, einen Kleincomputer od.dgl. bestimmt. Sie umfasst ein Kunststoffgehäuse 13, in dem eine Anzahl von metallischen Kontakten 14 angeordnet ist. Die Kontakte 14 dienen mit in Fig. 1 nicht sichtbaren Endabschnitten zur Kontaktierung mit dort ebenfalls nicht gezeigten Kontakten des Steckers 11. Ihre in den Fig. 1 bis 3 sichtbaren anderen Enden sind als SMD-Lötfüßchen oder ggf. auch als Lötbeinchen zum Anschluss an eine nicht dargestellte Leiterplatte ausgebildet. Dargestellt ist die Kontaktierung der Steckverbindung 10 in den Fig. 8 bis 10.

Der Stecker 11 umfasst einen aus Kunststoff bestehenden Griffkörper 21 und eine Knickschutztülle 22 für ein an den Stecker 11 angeschlossenes, nicht dargestelltes Kabel.

In Fig. 2 ist der Abstand zweier Kontakte 14 der Gerätebuchse 12 mit 32 bezeichnet. Dieser auch als Raster bezeichnete Kontaktabstand 32 ist bei Steckverbindungen stark miniaturisierter Geräte naturgemäß sehr klein und beträgt 1 mm oder auch weniger.

Der Stecker 11 weist einen Isolierstoffkörper 33 auf und eine darin eingebettete bzw. verankerte, der Polzahl entsprechende Anzahl von Kontakten 34 und 35. Bei den Kontakten 34 und 35 handelt es sich um aus Kontaktblech ausgeschnittene sog. Flachkontakte, die in einer Kontaktreihe mit ihren breiten Flächen in einer Ebene und mit ihren Schmalseiten dicht-an-dicht nebeneinander angeordnet sind.

Jeder Kontakt 34 und 35 weist - jeweils in seiner Längsrichtung betrachtet - einen Leiteranschluss-Abschnitt 36 bzw. 37, einen Einspannabschnitt 38 bzw. 39 sowie einen federnden Kontaktschenkel 40 bzw. 41 auf. Das freie Ende dieses federnden Kontaktschenkels 40 bzw. 41 ist, wie dies insbesondere die Fig. 6, 7, 9 und 10 veranschaulichen, verformt zur Bildung einer definierten Kontaktzone 42. Die Kontakte 34 bzw. 35 liegen mit ihren Kontaktzonen 42 bei zusammengefügter Steckverbindung 11, 12 druckschlüssig auf den korrespondierenden Kontakten 14 der Gerätebuchse 12 (vgl. Fig. 9 und 10).

Jeweils zwei in einer Kontaktreihe aufeinanderfolgende Kontakte 34 und 35 sind wie nachfolgend beschrieben, unterschiedlich gestaltet.

Allen Kontakten 34 und 35 ist zunächst gemeinsam, dass die Kontaktzonen 42 ihrer federnden Kontaktschenkel 40, 41 in derselben Ebene angeordnet sind. Diese Ebene ist im nicht kontaktierten Zustand der Steckverbindung 11, 12 in den Fig. 6 und 7 mit E₁ bezeichnet. Die federnden Kontaktschenkel 40 und 41 sind gegen diese Ebene E₁ vorgespannt, so dass sie sich bei Kontaktierung der Kontaktzonen 42 auf den Kontakten 14 der Gerätebuchse 12 leicht nach oben durchbiegen, wie insbesondere Fig. 9 dies zeigt. Im Kontaktierungszustand liegen alle Kontaktzonen 42 sämtlicher Kontakte auf einer in Fig. 9 mit E₁' bezeichneten Ebene, die ein wenig oberhalb der Ebene E₁ liegt.

Die Kontakte 34 sind, wie es die Fig. 6 und 7 sowie 8 bis 10 veranschaulichen, im wesentlichen in ihrer Längsrichtung gerade gestreckt ausgeführt, sieht man einmal von den ausgebogenen, die Kontaktzonen 42 definierenden Enden ab. In der Hauptsache erstrecken sich die Kontakte 34 in einer Ebene E₂. Insoweit kann man die Kontakte 34 auch als 'unverformte' Kontakte bezeichnen.

Die Kontakte 35 hingegen sind mit ihren Einspannabschnitten 39 jeweils in einer von der Ebene E₂ abweichenden Ebene (E₃ in Fig. 7) im Isolierstoffkörper 33 des Steckers 11 verankert. Deshalb weisen die Kontakte 35 jeweils eine Verkröpfung 43 auf und können als 'verformte' Kontakte bezeichnet werden.

In einer Kontaktreihe folgen beim Ausführungsbeispiel jeweils ein Kontakt 34 und ein Kontakt 35 abwechselnd aufeinander.

Aufgrund dieser Gestaltung und Anordnung können Kontakte 34 und 35 mit relativ breiten Einspannabschnitten 38 und 39 im Stecker 11 untergebracht und fixiert werden, was ansonsten nicht möglich wäre, da bei Anordnung in derselben Ebene und bei gleicher Breite der Einspannabschnitte 38 und 39 im Isolierstoffkörper 33 des Steckers 11 nicht genügend Kunststoffmaterial zum Festhalten der Kontakte 34 und 35 verfügbar bzw. vorzusehen wäre.

Daraus resultiert der wesentliche Vorteil der Erfindung dahingehend, dass die Breite der Kontakte in einem der Fig. 8 mit 44 bezeichneten Längenbereich sehr groß sein kann, und zwar etwa gleich dem Kontaktabstand 32. Der Bereich 44 schließt die Einspannabschnitte 38 und 39 sowie einen Anfangsabschnitt der federnden Kontaktschenkel 40 und 41 ein. Wie Fig. 8 des weiteren zeigt, sind die federnden Kontaktschenkel 40 und 41 sodann in Richtung zu ihren freien Enden hin verschmälert.

Bei dem dargestellten Ausführungsbeispiel weisen die Kontakte 35 noch eine weitere, im wesentlichen S- oder Z-förmige Verkröpfung 45 auf, und zwar zwischen dem Einspannabschnitt 39 und dem Leiteranschluss-Abschnitt 37, der eine weitere Ebene E₄ definiert (Fig. 7). Der Leiteranschluss-Abschnitt 37 des Kontakt-Typs 35 ist im übrigen länger als der Leiteranschluss-Abschnitt 36 des Kontaktes 34. Auf diese Weise - vgl. insbesondere Fig. 4 und 8 - wird erreicht, dass die abisolierten Enden der anzuschließenden Leiter auf einfache Weise an die in jeder Beziehung leicht zugänglichen Leiteranschluss-Abschnitte 36 und 37 angelötet werden können.

Dargestellt und beschrieben ist eine Steckverbindung 10, bei der die Kontakte 14 in der Gerätebuchse 12 wie auch die Kontaktzonen 42 der Kontakte 34 und 35 des zugehörigen Steckers 11 jeweils in einer einzigen Reihe angeordnet sind. Dies dürfte bei Steckverbindungen der hier infrage kommenden Art die Regel sein. In diesem Fall sind die Einspannabschnitte 38 und 39 der Kontakte 34 und 35 ersichtlich in den zwei Ebenen E₂ und E₃ angeordnet.

Sollten mehrere parallele Kontaktreihen vorhanden sein, ist dafür Sorge zu tragen, dass innerhalb jeder Kontaktreihe die Kontakte mit ihren Verankerungsabschnitten in unterschiedlichen Ebenen angeordnet sind, so dass sie mit hoher Poldichte innerhalb des Isolierstoffkörpers 33 des Steckers 11 untergebracht und sicher darin gehalten werden können.

Zur Sicherung der Steckverbindung 10 nach dem Einstecken des Steckers 11 in die Gerätebuchse 12 gegen unbeabsichtigtes Lösen weist der Steckansatz 20 des Steckers 11 ein Blech 18 auf, an dessen Schmalseiten Rastorgane 17 ausgeformt sind, die mit an dem Metallbügel 15 der Gerätebuchse 12 zusammenwirken.

Die Rastorgane 17 sind als Ausprägungen 24 aus einem Blechstreifen 25 ausgebildet. Die Blechstreifen 25 sind mittels Längsfreischnitten 26 aus dem Blech 18 freigestellt. Die Besonderheit besteht darin, dass die jeweils beiden schmalen Enden 27 der Blechstreifen 25 mit dem Blech 18 verbunden bleiben. Die Rastorgane 17 weisen somit kein vorstehendes Ende auf, an dem sich Fremdgegenstände verhaken und die Rastorgane 24 verbiegen könnten.

Ein Blechstreifen 25 mit Ausprägung 24 besitzt eine größere Länge, als sie der lediglich zunächst durch die Freischnitte 26 freigestellte ebene Blechstreifen aufweisen würde. Durch die Verformung 24 hat sich eine Mehrlänge gebildet, die zu einer gewissen Materialstreckung führt, die ihrerseits eine Kaltverfestigung bedingt, die das Rastorgan 24, namentlich an seiner Oberfläche, sehr fest und stabil macht.

Die Gegenrastorgane 16 an der Gerätebuchse 12 sind jeweils von einer Randkante 28 eines in jede Seite des Metallbügels 15 gestanzten Fensters 29 gebildet, und zwar durch Einschneiden und Herausformen eines das Fenster 29 freistellenden Blechstreifens 30. Der Blechstreifen 30 bleibt mit seiner Wurzel 31 am Metallbügel 15 verbunden und ist - wie insbes. aus Fig. 11 deutlich zu ersehen ist - außen vor das Fenster 29 geführt. Dadurch verschließt der Blechstreifen 30 - insbes. zusammen mit dem steckerseitigen Rastorgan 17 - das Fenster 29, so dass keine Verunreinigungen vom Innern der Gerätebuchse 12 in das Gerät eindringen können.

## Patentansprüche

1. Elektrische Steckvorrichtung (11), insbesondere für I/O-Schnittstellen an Mobiltelefonen, Kleincomputern od. dgl. Geräten, die eine Gerätebuchse (12) zur Aufnahme der insbesondere als Stecker wie z.B. Geräte- oder Kabelstecker ausgebildeten Steckvorrichtung (11) umfassen, wobei die Steckvorrichtung (11) einen Isolierstoffkörper (33) und eine Vielzahl von, in wenigstens einer Kontaktreihe angeordneten Kontakten (34, 35) mit Kontaktzonen (42) zur elektrischen Kontaktierung von Kontakten (14) der Gerätebuchse (12) umfasst, wobei die als Flachkontakte ausgebildeten Kontakte (34, 35) jeweils einen Leiteranschluss-Abschnitt (36, 37), einen Einspannabschnitt (38, 39) und einen federnden, die Kontaktzone (42) aufweisenden Kontaktschenkel (40, 41) in bezüglich der Steckrichtung der Steckvorrichtung (11) aufeinander folgender Anordnung aufweisen und mit ihren Schmalkanten nebeneinander angeordnet sind, wobei zumindest die Einspannabschnitte (38, 39) je zweier in einer Kontaktreihe aufeinander folgender Kontakte (34, 35) in unterschiedlichen Ebenen (E₂, E₃) angeordnet sind, während die Kontaktschenkel (40, 41) der Kontakte (34, 35) der Kontaktreihe ihre Kontaktzonen (42) in derselben Ebene (E₁) aufweisen, **dadurch gekennzeichnet, dass** die Breite der Einspannabschnitte (38, 39) jedes Kontakts (34, 35) dem Kontaktraster (32) entspricht.

2. Steckvorrichtung nach Anspruch 1, **dadurch gekennzeichnet, dass** jeder zweite Kontakt (35) einer Kontaktreihe derart verformt ist, dass die Einspannabschnitte (38, 39) aller Kontakte (34, 35) abwechselnd in jeweils einer von zwei unterschiedlichen Ebenen (E₂, E₃) angeordnet sind.

3. Steckvorrichtung nach Anspruch 1 oder 2, **dadurch gekennzeichnet, dass** die verformten Kontakte (35) je mindestens eine Verkröpfung (43) aufweisen.

4. Steckvorrichtung nach Anspruch 3, **dadurch gekennzeichnet, dass** sich die Kontakte (34, 35) in einem Übergangsbereich zwischen ihrem Einspannabschnitt (38, 39) und ihren Kontaktzonen (42) verschmälern.

5. Steckvorrichtung nach Anspruch 3 oder 4, **dadurch gekennzeichnet, dass** eine Verkröpfung (43) eines Kontakts (35) in einem Bereich ausgebildet ist, in dem sich die Kontaktfeder (35) vom Einspannabschnitt (39) zur Kontaktzone (42) hin verjüngt.

6. Steckvorrichtung nach einem der Ansprüche 3 bis 5, **dadurch gekennzeichnet, dass** eine weitere Verkröpfung (45) eines Kontakts (35) in einem Bereich zwischen seinem Einspannabschnitt (39) und dem freien Ende seines Leiteranschluss-Abschnitts (37) vorgesehen ist.

7. Steckvorrichtung Anspruch 6, **dadurch gekennzeichnet, dass** der an die weitere Verkröpfung (45) anschließende Leiteranschluss-Abschnitt (37) eine weitere Ebene (E₄) definiert, die einen größeren Abstand von der Ebene (E₂) der unverkröpften Kontakte (34) aufweist als die verkröpften Kontakte (35).

8. Steckvorrichtung nach einem der Ansprüche 1 bis 7, **dadurch gekennzeichnet, dass** die Leiteranschluss-Abschnitte jeweils zweier aufeinander folgender Kontakte einer Kontaktreihe unterschiedlich lang sind bzw. unterschiedlichen Abstand von den jeweiligen Einspannabschnitten aufweisen.

## Claims

1. Electrical plug-in device (11), in particular for I/O interfaces on mobile telephones, mini-computers or like appliances, which comprise an appliance socket (12) for receiving the plug-in device (11), which is constructed, in particular, as a plug such as an appliance plug or cable plug for example; wherein said plug-in device (11) comprises a body (33) made of insulating material and a large number of contacts (34, 35) which are disposed in at least one row of contacts and have contact zones (42) for making electrical contact with contacts (14) in the appliance socket (12); wherein the contacts (34, 35), which are constructed as flat contacts, each have, disposed in succession with respect to the direction of plugging-in of the plug-in device (11), a conductor-connecting section (36, 37), a clamped-in section (38, 39) and a resilient contact leg (40, 41) having the contact zone (42), and are disposed with their narrow edges side by side; and wherein at least the clamped-in sections (38, 39) of each pair of successive contacts (34, 35) in a row of contacts are disposed in different planes (E₂, E₃), whereas the contact legs (40, 41) of the contacts (34, 35) in the row of contacts have their contact zones (42) in the same plane (E₁),
**characterised in that** the breadth of the clamped-in sections (38, 39) of each contact (34, 35) corresponds to the contact grid (32).

2. Plug-in device according to claim 1, **characterised in that** each second contact (35) in a row of contacts is shaped in such a way that the clamped-in sections (38, 39) of all the contacts (34, 35) are disposed alternately in one of two different planes (E₂, E₃) in each case.

3. Plug-in device according to claim 1 or 2, **characterised in that** the shaped contacts (35) each have at least one cranked portion (43).

4. Plug-in device according to claim 3, **characterised in that** the contacts (34, 35) narrow in a transitional region between their clamped-in section (38, 39) and their contact zones (42).

5. Plug-in device according to claim 3 or 4, **characterised in that** a cranked portion (43) of a contact (35) is constructed in a region in which the contact spring (35) tapers from the clamped-in section (39) towards the contact zone (42).

6. Plug-in device according to one of claims 3 to 5, **characterised in that** an additional cranked portion (45) of a contact (35) is provided in a region between its clamped-in section (39) and the free end of its conductor-connecting section (37).

7. Plug-in device according to claim 6, **characterised in that** the conductor-connecting section (37) adjoining the additional cranked portion (45) defines an additional plane (E₄) which is at a greater distance from the plane (E₂) of the non-cranked contacts (34) than the cranked contacts (35).

8. Plug-in device according to one of claims 1 to 7, **characterised in that** the conductor-connecting sections of two successive contacts, in each case, in a row of contacts are of different lengths or are at different distances from the respective clamped-in sections.

## Revendications

1. Connecteur électrique (11), en particulier pour des interfaces E/S sur des téléphones mobiles, de petits ordinateurs et des appareils analogues, comprenant une prise femelle d'appareil (12) pour recevoir en particulier le connecteur mâle (11) réalisé sous forme de prise mâle, telle que par exemple des prises males pour appareils ou pour câbles, le connecteur (11) comprenant un corps isolant (33) et une pluralité de contacts (34, 35) disposés en au moins une rangée de contacts, avec des zones de contact (42) pour établir une mise en contact électrique de contacts (14) de la prise femelle pour appareil (12), les contacts (34, 35), réalisés sous forme de contacts plats, présentant chacun un tronçon de raccordement de conducteur (36, 37), un tronçon de serrage (38, 39) et une branche de contact (40, 41) élastique présentant la zone de contact (42), en un agencement se suivant les uns les autres par rapport à la direction d'enfichage du connecteur (11) et disposés les uns à côté des autres avec leurs bords étroits, au moins les tronçons de serrage (38, 39), de chaque fois deux contacts (34, 35) se suivant l'un à l'autre dans une rangée de contacts, étant disposés dans des plans (E₂, E₃) différents, tandis que les branches de contact (40, 41) des contacts (34, 35) de la rangée de contacts présentent leurs zones de contact (42) placées dans le même plan (E₁), **caractérisé en ce que** la largeur des tronçons de serrage (38, 39) de chaque contact (34, 35) correspond à la trame d'implantation de contacts (32).

2. Connecteur selon la revendication 1, **caractérisé en ce que** chaque deuxième contact (34, 35) d'une rangée de contacts est déformé de manière que les tronçons de serrage (38, 39) de tous les contacts (35) soient disposés en alternance chaque fois dans l'un de deux plans (E₂, E₃) différents.

3. Connecteur selon la revendication 1 ou 2, **caractérisé en ce que** les contacts (35) déformés présentent chacun au moins un coudage (43).

4. Connecteur selon la revendication 3, **caractérisé en ce que** les contacts (34, 35) se rétrécissent en une zone de transition, située entre leur tronçon de serrage (38, 39) et leurs zones de contact (42).

5. Connecteur selon la revendication 3 ou 4, **caractérisé en ce qu'**un coudage (43) d'un contact (35) est réalisé dans une zone dans laquelle le ressort de contact (35) s'effile, du tronçon de serrage (39) à la zone de contact (42).

6. Connecteur selon l'une des revendications 3 à 5, **caractérisé en ce qu'**un autre coudage (45) d'un contact (35) est prévu dans une zone située entre un tronçon de serrage (39) et l'extrémité libre de son tronçon de raccordement de conducteur (37).

7. Connecteur selon la revendication 6, **caractérisé en ce que** le tronçon de raccordement de conducteur (37) se raccordant à l'autre coudage (45) définit un autre plan (E₄), présentant un plus grand espacement vis-à-vis du plan (E₂) des contacts (34) non coudés que des contacts (35) coudés.

8. Connecteur selon l'une des revendications 1 à 7, **caractérisé en ce que** les tronçons de raccordement de conducteur de chaque fois deux contacts, se suivant l'un l'autre, d'une rangée de contact sont de longueurs différentes, respectivement présentent un espacement différent vis-à-vis des tronçons de serrage respectifs.
